# EUROPÄISCHE PATENTSCHRIFT

(11) **EP 2 345 347 B1**
(45) Veröffentlichungstag und Bekanntmachung des Hinweises auf die Patenterteilung: **30.03.2016**
(21) Anmeldenummer: 10194383.5
(22) Anmeldetag: 09.12.2010
(51) Int. Cl.: A47F 3/04, E05D 15/58, E06B 3/50, F25D 23/02

(54) **Kühlregal mit Türvorrichtung**
Refrigerated cabinet with door assembly
Vitrine réfrigérée avec un agencement de porte

(30) Priorität: 18.01.2010 DE 102010004950
(43) Veröffentlichungstag der Anmeldung: 20.07.2011
(73) Patentinhaber: REMIS Gesellschaft für Entwicklung und Vertrieb technischer Elemente mbH, 50829 Köln (DE)
(72) Erfinder: Möller, Erik, 50939, Köln (DE)
(74) Vertreter: Patentanwälte ter Smitten Eberlein Rütten Partnerschaftsgesellschaft

(56) Entgegenhaltungen:
- JP-A- 3 067 979
- JP-A- 50 081 100
- JP-U- 48 096 548
- JP-U- 54 001 259
- JP-U- 55 121 181
- NL-A- 7 806 193
- US-A- 4 341 083
- US-A- 5 121 976

## Beschreibung

### Kühlregal mit Türvorrichtung

Die Erfindung betrifft eine Nachrüst-Türvorrichtung zum Nachrüsten eines Kühlregals mit einem von vorne zugänglichen Kühlraum bzw. ein Kühlregal mit einer derartigen Türvorrichtung.

Gekühlte Waren werden in Geschäften in Kühlregalen gelagert und präsentiert. Zur Entnahme der Waren weist das Kühlregal eine in einer vertikalen Öffnungsebene liegende Zugriffsöffnung auf, wobei der Kühlraum durch vertikal übereinander angeordnete Regalböden in einzelne getrennte Fächer unterteilt ist. Derartige Kühlregale sind aus dem Stand der Technik hinlänglich bekannt, und zwar sowohl mit nach vorne offenem Kühlraum als auch mit schwenkbaren Türen zur Bildung eines zu allen Seiten geschlossenen Kühlraums, wodurch eine Lagerung der Waren bei weniger +5 Grad Celsius wirtschaftlich möglich ist.

Bei herkömmlichen Kühlregalen, die zu den Verkaufszeiten offen sind, so dass die Kunden ungehindert an die Waren gelangen, wird die innerhalb des Kühlregals erzeugte Kühlluft durch die Regalrückwand ungerichtet in den Kühlraum geleitet. Ferner strömt ein sogenannter Kaltluftvorhang mit einer relativ hohen Geschwindigkeit in der Zugriffsöffnung des Kühlregals von oben nach unten. Diese gerichtete Kaltluftströmung bildet einen unsichtbaren Vorhang zwischen dem gekühlten Luftvolumen im Kühlraum und der wärmeren Umgebungsluft. Insgesamt weisen derartige Kühlregale hohe Energieverluste auf.

Erst außerhalb der Verkaufszeiten wird aus Kosten- und Energiespargründen der offene Kühlraum derartiger Kühlregale mittels entsprechender Nachtabdeckungen verschlossen. Im Regelfall ist die Nachtabdeckung als ein Rollo ausgebildet, das in seiner Nichtgebrauchsposition auf einer im oberen Bereich des Kühlregales angeordneten Rolle aufgewickelt ist. Das Rollo wird manuell oder automatisch am Ende der Verkaufszeiten in eine Abdeckposition gebracht bzw. verfahren, so dass der Kühlraum des Kühlregales gegen die wärmere Umgebungsluft abgeschlossen ist.

Andere Kühlregale weisen dagegen den Kühlraum verschließende und zum Öffnen um eine Vertikale schwenkbare Türen auf. Im Gegensatz zu den vorne offenen Kühlregalen wird auf diese Weise auch während der Verkaufszeiten Energie eingespart. Die geschlossenen Türen wirken sich allerdings negativ auf die Sichtbarkeit der im Kühlregal befindlichen Waren aus. Ferner muss der Kunde mindestens eine Tür öffnen, um die präsentierte Ware aus dem Kühlregal entnehmen zu können, was zu Stoßzeiten den Umsatz verringern kann.

Aus JP 121181 A und JP 50-81100 A ist ein Kühlregal bekannt, bei dem die schwenkbaren Türen in der Kühlregal-Tiefe verschiebbar ausgebildet sind.

Aufgabe der vorliegenden Erfindung ist es, eine KühlregalTürvorrichtung zu schaffen, die flexibel, einfach handhabbar und einfach nachrüstbar ausgebildet ist.

Die Lösung dieser Aufgabe erfolgt erfindungsgemäß einer Nachrüst-Türvorrichtung mit den Merkmalen des Patentanspruchs 1 bzw. mit einem Kühlregal mit der Nachrüst-Türvorrichtung.

Bei der erfindungsgemäßen Lösung ist zum Nachrüsten eines nach vorne offenen Kohlregals eine Türvorrichtung vorgesehen, durch die ein nach vorne offenes Kühlregal vollständig durch Türen verschlossen werden kann.

Für herkömmliche, insbesondere für offene Kühlregale ist damit eine Möglichkeit geschaffen, nachträglich eine Türvorrichtung zu installieren, die Energieeinsparung und bei Bedarf leichte Zugänglichkeit gewährleistet.

Die erfindungsgemäße Türvorrichtung weist zwei Schienen auf, die annähernd parallel zu einer Seitenwand eines Kühlregals angeordnet sind. Die Türvorrichtung weist außerdem eine Tür auf, die in zwei Drehlagern um Ihre vertikale Achse drehbar gelagert ist, wobei die Drehlager in den zwei Schienen verschiebbar gelagert sind.

Die Tür kann zwischen einer Gebrauchsposition vor dem Kühlraum, in der die Tür zwischen einer Öffnungsstellung und Schließstellung um die vertikale Achse schwenkbar ist, und einer Parkposition neben dem Kühlraum, in der die Tür sich unschwenkbar zwischen den Schienen seitlich des Kühlraums befindet, verschoben werden. Ausgehend von der Öffnungsstellung, lässt sich die Tür in die Tiefe des Kühlregals parallel zur Seite des Kühlraums verschieben. In der Gebrauchsposition ist die Tür in eine Öffnungsstellung schwenkbar, um Ware entnehmen zu können.

Da die Türen in der Gebrauchsposition zu Stoßzeiten bei Kunden verkaufshemmend wirken, was unerwünscht ist, lässt sich die Tür zu diesen Zeiten in eine Parkposition neben dem Kühlraum vollständig und platzsparend verstauen, so dass das Kühlregal nach vorne ständig offen ist und der Kunde ungehindert auf die Ware zugreifen kann.

Bei einem langgestreckten Kühlregal, wie Figur 1 dargestellt, mit einem einzigen langgestreckten Kühlraum wird durch das Einsetzen einer Kassette in doppelter Ausführung der Kühlraum in zwei Regalabschnitte mit jeweils einem Teilkühlraum geteilt. Die Kassette in doppelter Ausführung ist dabei so ausgebildet, dass der Rahmen eine Tür zu jeder Seite des Tellkühlraums trägt.

Damit die Tür nicht zufällig oder durch unbefugten Zugriff z.B. aus der Öffnungsstellung der Gebrauchsposition in die Parkposition und umgekehrt verschoben werden kann, ist die Tür in der Gebrauchsposition verriegelbar, und in der Parkposition vorzugsweise verriegelbar ausgeführt.

Vorzugsweise sind die Schienen der Türvorrichtung als eine Nut ausgebildet, wobei eine vorteilhafte Ausführung z.B. eine U-förmige Nut darstellt. In jeder Schiene kann außerdem ein verschiebbarer Schlitten geführt werden, der die Drehlager der Tür aufweist und verhindert, dass sich die Tür beim Verschieben verkantet. Der Schlitten kann gleitgelagert oder mit einem Wälzlager gelagert sein.

Der Rahmen kann zusätzlich eine Seitenwand aufweisen. Die Seitenwand bildet neben der räumlichen Trennung von Regalabschnitten auch einen Schutz vor Verschmutzung und verhindert, dass in der Gebrauchsposition der Tür Waren in die Kassette fallen. Ferner stabilisiert die Seitenwand den Rahmen.

Damit die Tür vollständig in den Rahmen der Kassette eingefahren werden kann, ist es vorteilhaft, dass die Breite der Tür nicht größer als die Tiefe des Kühlregals ist.

Die Türvorrichtung weist vorzugsweise einen Selbstschließungsmechanismus auf, durch den die Tür in der Gebrauchsposition bei einem Türöffnungswinkel von bevorzugt kleiner 30° selbsttätig in die Schließstellung bewegt. Befindet sich die Tür in der Gebrauchsposition, in der diese Tür bei Bedarf geöffnet und anschließend wieder geschlossen werden kann, kann es vorkommen, dass der Konsument die Tür nach Entnahme der Ware offen stehen lässt oder die Tür nur "zuwirft" und diese nicht vollständig schließt. Dies führt wiederum zu einem unerwünschten Anstieg des Energieverbrauchs. Der Selbstschließungsmechanismus schließt die Tür zwangsweise.

Im Folgenden wird unter Bezugnahme auf die Zeichnungen ein Ausführungsbeispiel der Erfindung näher erläutert.

Es zeigen:
- Figur 1: einen Querschnitt eines Kühlregals mit nachgerüsteten Türvorrichtungen,
- Figur 2: eine Explosionsdarstellung einer Türvorrichtung in einfacher Ausführung für die linke Seite des Kühlregals der Figur 1,
- Figur 3: eine Explosionsdarstellung einer Türvorrichtung in doppelter Ausführung für die Montage zwischen zwei Regalabschnitten des Kühlregals der Figur 1, und
- Figur 4: eine Detailansicht der Lagerung des Schlitten in der oberen Schiene.

In der Figur 1 ist ein Kühlregal 10 im Horizontalschnitt dargestellt. Das Kühlregal 10 weist zur Entnahme der Waren eine in einer vertikalen Öffnungsebene liegende Zugriffsöffnung auf. Ein solches Kühlregal eignet sich insbesondere zur Lagerung von Waren bei einer Kühltemperatur von +0 bis +10 Grad Celsius. Der im Kühlregal 10 liegende langestreckte Kühlraum 15 wird durch vertikal übereinander angeordnete Regalböden 36 in einzelne Fächer unterteilt.

Durch die mittige Anbringung eine Türvorrichtung 11' an der Regalrückwand des Kühlregals 10, wird das Kühlregal 10 in zwei Regalabschnitte unterteilt, wobei ein Regalabschnitt sich ungefähr über die Länge eines Regelbodens 36 erstreckt. Jeder Regalabschnitt weist einen eigenen Kühlraum 15 auf. Zwischen der Innenseite der Kühlregal-Seitenwand 19 und dem jeweiligen Kühlraum 15 sind Türvorrichtungen 11 angeordnet, so dass das nach vorne offene Kühlregal 10 vollständig durch insgesamt vier Türen 12, 12', 12", 12'" der Türvorrichtungen 11, 11' geschlossen werden kann.

Je nach Länge eines Kühlregals 10 können auch weitere Türvorrichtungen 11' an der Regalrückwand befestigt werden, so dass mehr als die zwei Regalabschnitte der beispielhaften Ausführungsform in Figur 1 gebildet werden können. Die Regalböden 36 müssen der Länge des Regalabschnittes entsprechend angepasst werden.

Die Türvorrichtungen 11, die an der Innenseite der Kühlregal-Seitenwand 19 angeordnet sind, weisen an der dem Kühlraum 15 zugewandten Seite eine Einfach-Kassette 17 auf. Die Einfach-Kassette 17 weist eine Tür 12 und eine Kassetten-Seitenwand 14 auf, die zwischen der Tür 12 und dem Kühlraum 15 angeordnet ist.

Die Türvorrichtung 11' weist eine Doppel-Kassette 17' auf. Sie weist im Gegensatz zur Einfach-Kassette 17 zwei Türen 12 in entsprechenden Schienen 16, 18 auf, wobei die Türen 12 zwischen zwei Kassetten-Seitenwänden 14 angeordnet sind.

In Figur 1 ist in dem linken Regalabschnitt die Türvorrichtung 11 in der Gebrauchsposition dargestellt. Die beiden Türen 12 des linken Regalabschnittes befinden sich in der Schließstellung, in der die Türen 12, 12' um ihre Vertikalachse schwenkbar sind. Jede Tür 12 weist eine großflächige Glasscheibe 13 auf, welche in einer schmalen Fassung gehalten wird, wodurch sich eine gute Sichtbarkeit der Waren ergibt. In dem rechten Regalabschnitt ist die Tür 12" der mittleren Türvorrichtung 11' in der Parkposition und die andere Tür 12'" beim Einfahren in die Parkposition dargestellt.

Die Figur 2 zeigt eine Explosionsdarstellung der Türvorrichtung 11 als eine Einfach-Kassette 17, wie sie sich an den Innenseiten der Kühlregal-Seitenwände 19 in der Figur 1 befindet. Die Einfach-Kassette 17 weist einen Rahmen 20, 22, 24 auf, wobei dieser durch die Anordnung eines horizontalen oberen Rahmenteils 22, eines unteren horizontalen Rahmenteils 24 und eines vertikalen Verbindungsteils 20 gebildet wird. Zusammen mit den Rahmenteilen 22, 24 bildet das Verbindungsteil 20 einen C-förmigen Rahmen 20, 22, 24, dessen Innenabmessungen so groß gewählt sind, dass der Rahmen 20, 22, 24 die Tür 12 und die Kassetten-Seitenwand 14 vollständig aufnimmt.

Das Verbindungsteil 20 weist ferner Aufnahmen für Haltestege 32 für die Regalböden 36 auf.

An den sich gegenüberliegenden Innenseiten der Rahmenteile 22, 24 befinden sich Schienen 16, 18, in denen ein Schlitten 28 verschiebbar gelagert ist. Der Schlitten 28 nimmt die Tür 12 über ein Drehlager 26 auf, so dass die Tür in der Gebrauchsposition zusätzlich drehbar gelagert ist.

Zur Führung des Schlittens 28 sind die Schienen 16, 18 U-förmig ausgebildet, wobei auch andere Ausführungsformen möglich sind. In dem Ausführungsbeispiel in Figur 2 ist die obere Schiene 16 nach unten und die untere Schiene 18 nach oben geöffnet. Der Schlitten 28 kann dabei gleitgelagert oder auch wälzgelagert ausgeführt sein. Um ein gutes Führungsverhalten beim Verschieben der Tür 12 zu erzielen, können die Schlitten 28 einer Türvorrichtung 11 mit Seilzügen gekoppelt werden, so dass sich die Schlitten 28 immer synchron zueinander bewegen.

Die Figur 3 zeigt ebenfalls eine Explosionsdarstellung einer erfindungsgemäßen Türvorrichtung 11'. Diese weist allerdings eine Doppel-Kassette 17' auf und dient der Montage zwischen zwei Regalabschnitten, wie in Figur 1 dargestellt. Im Unterschied zur Einfach-Kassette 17 der Figur 2 sind an den sich gegenüberliegenden Innenseiten der Rahmenteile 22', 24' die Schienen 16, 18 doppelt ausgeführt, so dass zwei Türen 12 parallel zueinander in der Doppel-Kassette 17' aufgenommen sind.

Die Figur 4 zeigt eine Detailansicht einer weiteren vorteilhaften Ausführungsform der Schiene. Die Schiene 16 ist dabei so hinterschnitten, dass sich eine nahezu C-förmige Nut ergibt, die eine noch stabilere Führung und eine Unverlierbarkeit des Schlittens 28 gewährleistet. Die Tür 12 weist einen vertikalen Lagerstift 30 auf, der in eine senkrechte Bohrung des Drehlagers 26 eingesetzt ist und die Drehachse der Tür 12 bildet.

## Patentansprüche

1. Nachrüst-Türvorrichtung (11') für ein vorne offenes Kühlregal (10) mit einem Kühlraum (15) und mindestens einer Seitenwand (19), wobei
mittels der Türvorrichtung (11') ein Kühlregal-Kühlraum (15) verschließbar ist,
die Türvorrichtung (11') eine Tür (12) aufweist, die in zwei Drehlagern (26) um eine vertikale Achse drehbar zwischen einer Schließstellung und einer Öffnungsstellung gelagert ist, und
die Türvorrichtung (11') eine obere Schiene (16) und eine untere Schiene (18) aufweist, die annähernd parallel zu einer Seitenwand (19) eines Kühlregals (10) anordenbar sind und in denen die Drehlager (26) der Tür (12) verschiebbar gelagert sind, so dass die Tür (12) in den Schienen (16,18) zwischen einer Gebrauchsposition vor einem Kühlraum (15), in der die Tür (12) zwischen der Öffnungsstellung und Schließstellung schwenkbar ist, und einer Parkposition neben einem Kühlraum (15), in der die Tür (12) unschwenkbar ist, verschiebbar ist,
**dadurch gekennzeichnet, dass**
die Türvorrichtung (11') eine Doppel-Kassette (17') mit Rahmenteilen (22',24') aufweist, an denen doppelt ausgeführte Schienen (16,18) vorgesehen sind, so dass zwei Türen (12) parallel zueinander in der Doppel-Kassette aufgenommen sind, so dass ein Kühlraum (15) in zwei Regalabschnitte mit jeweils einem Teilkühlraum teilbar ist.

2. Nachrüst-Türvorrichtung (11') nach Anspruch 1, wobei die Türvorrichtung (11') eine Verriegelung aufweist, durch die die Drehlager (26) der Tür (12) in der Gebrauchsposition verriegelbar sind.

3. Nachrüst-Türvorrichtung (11') nach Anspruch 1 oder 2, wobei die Türvorrichtung (11') eine Verriegelung aufweist, durch die die Drehlager (26) der Tür (12) in der Parkposition verriegelbar sind.

4. Nachrüst-Türvorrichtung (11') nach einem der vorangegangenen Ansprüche, wobei die Schienen (16, 18) eine U-förmige Nut aufweisen, in der jeweils die Drehlager (26) geführt sind,

5. Nachrüst-Türvorrichtung (11') nach einem der vorangegangenen Ansprüche, wobei ein Schlitten (28), der in der Nut der Schiene (16, 18) geführt ist, das Drehlager (26) der Tür (12) aufweist.

6. Nachrüst-Türvorrichtung (11') nach einem der vorangegangenen Ansprüche, wobei die Kassette (17) eine Seitenwand (14) an der einem Kühlraum (15) zuwendbaren Seite aufweist.

7. Nachrüst-Türvorrichtung (11') nach einem der vorangegangenen Ansprüche, wobei die Türbreite nicht größer als die Tiefe eines Kühlraums (15) ist.

8. Nachrüst-Türvorrichtung (11') nach einem der vorangegangenen Ansprüche, wobei die Türvorrichtung (11') einen Selbstschließungsmechanismus aufweist, durch den die Tür (12) aus der Gebrauchsposition bevorzugt bei einem Türöffnungswinkel kleiner 30°, selbsttätig in die Schließstellung bewegt wird.

9. Kühlregal (10), das vorne offen ist und einen Kühlraum (15) und mindestens eine Seitenwand (19) aufweist, mit einer Nachrüst-Türvorrichtung (11') nach einem der Ansprüche 1-8.

## Claims

1. A door assembly (11') to be retrofitted to an open-fronted refrigerated cabinet (10) comprising a cooling chamber (15) and at least one side wall (19), wherein
a cooling chamber (15) with refrigerated shelves is adapted to be closed by means of the door assembly (11'),
said door assembly (11') comprising a door (12) supported by two pivot bearings (26) so as to be pivoted about a vertical axis between a closed position and an opened position, and
said door assembly (11') comprising an upper rail (16) and a lower rail (18) arranged substantially parallel to a side wall (19) of a refrigerated shelf (10) and displaceably supporting said pivot bearings (26) of the door (12),
such that said door (12) is displaceable in said rails (16,18) between a use position in front of a cooling chamber (15), in which the door (12) is pivotable between the opened position and the closed position, and a parking position to the side of the cooling chamber (15), in which the door (12) cannot be pivoted,
**characterized in that**
the door assembly (11') comprises a two-part cassette (17') with frame parts (22', 24') at which rails (16, 18) are provided in dual configuration so that two doors (12) are received parallel to each other in said two-part cassette structure (17') so that a cooling chamber (15) can be subdivided into two shelf segments containing respectively one partial cooling chamber.

2. The door assembly (11') for retrofitting according to claim 1, wherein the door assembly (11') is provided with a locking mechanism by which said pivot bearings (26) of the door (12) can be locked in the use position.

3. The door assembly (11') for retrofitting according to claim 1 or 2, wherein the door assembly (11') is provided with a locking mechanism by which said pivot bearings (26) of the door (12) can be locked in the parking position.

4. The door assembly (11') for retrofitting according to any one of the preceding claims, wherein said rails (16,18) comprise a U-shaped groove, with the respective pivot bearings (26) being guided in said grooves.

5. The door assembly (11') for retrofitting according to any one of the preceding claims, wherein a slider (28), which is guided in the groove of the rail (16,18), comprises said pivot bearing (26) of the door (12).

6. The door assembly (11') for retrofitting according to any one of the preceding claims, wherein said cassette structure (17) comprises a side wall (14) on the side adapted to be directed toward a cooling chamber (15).

7. The door assembly (11') for retrofitting according to any one of the preceding claims, wherein the door width is not larger than the depth of a cooling chamber (15).

8. The door assembly (11') for retrofitting according to any one of the preceding claims, wherein the door assembly (11') comprises a self-locking mechanism which is operative to automatically move the door (12) from the use position, preferably in case of a door opening angle smaller than 30°, into the closed position.

9. A refrigerated cabinet (10) with an open front and a cooling chamber (15) and at least one side wall (19), comprising a door assembly (11') for retrofitting as defined in one of claims 1-8.

## Revendications

1. Agencement de porte (11') pour rattrapage, destiné à une vitrine réfrigérée (10) avec un compartiment réfrigéré (15) et au moins une paroi latérale (19),
un compartiment réfrigéré (15) de la vitrine réfrigérée pouvant être fermé par ledit agencement de porte (11'),
ledit agencement de porte (11') comportant une porte (12) supportée dans deux paliers rotatifs (26) de manière à être rotative autour d'un axe vertical entre une position de fermeture et une position d'ouverture, et
l'agencement de porte (11) comprenant un rail supérieur (16) et un rail inférieur (18) qui peuvent être disposés presque parallèlement à une paroi latérale (19) d'une vitrine réfrigérée (10) et dans lesquels les paliers rotatifs (26) de la porte (12) sont supportés de façon déplaçable, de sorte que la porte (12) peut être déplacée dans les rails (16, 18) entre une position d'utilisation devant un compartiment réfrigérée (15), dans laquelle position la porte (12) peut être pivotée entre la position de fermeture et la position d'ouverture, et une position de repos à côté d'un compartiment réfrigéré (15), dans laquelle position la porte (12) ne peut pas être pivotée,
**caractérisé en ce que**
l'agencement de porte (11) comporte une cassette double (17') avec des éléments d'encadrement (22', 24') munies de rails (16, 18) en double, de sorte que deux portes (12) sont reçues en parallèle l'une par rapport à l'autre dans la cassette double, de sorte qu'un compartiment (15) peut être divisé en deux sections de vitrine, chacune avec un compartiment réfrigéré partiel.

2. Agencement de porte (11') pour rattrapage selon la revendication 1, dans lequel l'agencement de porte (11') comporte un verrouillage par laquelle les paliers rotatifs (26) de la porte (12) peuvent être verrouillés dans la position d'utilisation.

3. Agencement de porte (11') pour rattrapage selon la revendication 1 ou 2, dans lequel l'agencement de porte (11') comporte un verrouillage par laquelle les paliers rotatifs (26) de la porte (12) peuvent être verrouillés dans la position de repos.

4. Agencement de porte (11') pour rattrapage selon l'une quelconque des revendications précédentes, dans lequel les rails (16, 18) présentent une rainure en forme de "U" dans laquelle sont guidés les paliers rotatifs (26) respectifs.

5. Agencement de porte (11') pour rattrapage selon l'une quelconque des revendications précédentes, dans lequel un coulisseau (28) comporte le palier rotatif (26) de la porte (12), le coulisseau étant guidé dans la rainure du rail (16, 18).

6. Agencement de porte (11') pour rattrapage selon l'une quelconque des revendications précédentes, dans lequel la cassette (17) a une paroi latérale (14) sur le côté pouvant être tourné vers ledit compartiment réfrigérée (15).

7. Agencement de porte (11') pour rattrapage selon l'une quelconque des revendications précédentes, dans lequel la largeur de la porte ne dépasse pas la profondeur d'un compartiment réfrigérée (16).

8. Agencement de porte (11') pour rattrapage selon l'une quelconque des revendications précédentes, dans lequel l'agencement de porte (11') comporte un mécanisme à fermeture automatique, par lequel la porte (12) est déplacée automatiquement de la position d'utilisation vers la position de fermeture, de préférence à un angle d'ouverture de la porte inférieur à 30°.

9. Vitrine réfrigérée (10) ouverte vers l'avant et comprenant un compartiment réfrigéré (15) et au moins une paroi latérale (19), avec un agencement de porte (11') pour rattrapage selon l'une quelconque des revendications 1-8.
